# EUROPÄISCHE PATENTSCHRIFT

(11) **EP 4 008 819 B1**
(45) Veröffentlichungstag und Bekanntmachung des Hinweises auf die Patenterteilung: **05.02.2025**
(21) Anmeldenummer: 20211940.0
(22) Anmeldetag: 04.12.2020
(51) Int. Cl.: D04B 1/24, D04B 1/26

(54) **GESTRICKTEIL**
KNITTED PIECE
PIÈCE TRICOTÉE

(43) Veröffentlichungstag der Anmeldung: 08.06.2022
(73) Patentinhaber: medi GmbH & Co. KG, 95448 Bayreuth (DE)
(72) Erfinder: Tannebaum, Wolfgang, 92637 Weiden (DE)
(74) Vertreter: Lindner Blaumeier Patent- und Rechtsanwälte

(56) Entgegenhaltungen:
- WO-A1-2009/092932
- DE-T2- 69 912 104
- FR-A1- 2 813 323
- US-A1- 2020 205 481

## Beschreibung

Die Erfindung betrifft ein Gestrickteil mit einem zumindest über einen Abschnitt eines Bein zu ziehenden Beinabschnitt.

Derartige Gestrickteile sind in unterschiedlichen Varianten bekannt. Ein Gestrickteil kann als beispielsweise einfacher Wadenstrumpf ausgeführt sein, oder als längerer, sich bis zum Knie erstreckender Halbschenkelstrumpf, oder als sich auch bis über den Oberschenkel erstreckender Schenkelstrumpf. Auch die Ausführung als Strumpfhose ist bekannt. Das Gestrickteil kann nur einen Beinabschnitt umfassen, der sich nur bis zum oder auch noch über das Fußgelenk erstreckt, jedoch nicht mehr die Ferse und den Fuß einfasst. Alternativ kann das Gestrickteil zusätzlich einen am Beinabschnitt angebundenen Fußabschnitt aufweisen, der, wie bei einem Strumpf oder einer Strumpfhose bekannt, den gesamten Fuß umgibt. Daneben kann ein solches Gestrickteil auch als Armstrumpf ausgeführt sein, der beispielsweise nur über den Unterarm gezogen wird, oder sich auch bis über den Oberarm erstreckt. Der Armstrumpf kann sich beispielsweise mit einem Armabschnitt nur bis zum Handgelenk erstrecken. Alternativ kann sich an den Armabschnitt ein Handabschnitt anschließen, der zumindest einen Teil des Handtellers oder die vollständige Hand mit den Fingern einfasst.

Bei dem Gestrickteil kann es sich um ein übliches Bekleidungsstück handeln, also um einen handelsüblichen Strumpf oder eine handelsübliche Strumpfhose oder Ähnliches, dem keine spezifische Funktion zukommt respektive zu eigen ist. Bekannt ist es aber auch, ein solches Gestrickteil mit einer spezifischen Funktion auszurüsten, beispielsweise in Form eines kompressives Gestrickteils, mit dem auf das darunterliegende eingefasste Gewebe ein Druck ausgeübt wird, beispielsweise zu therapeutischen Zwecken, wenn mit dem Gestrickteil eine Versorgung einer Person erfolgen soll, oder wenn das Bekleidungsstück beim Sport getragen wird, wo sich ein gewisser Druck als vorteilhaft auswirken kann.

Um einen Strumpf oder eine Strumpfhose anzuziehen und über das Bein zu ziehen, ist es bekanntlich erforderlich, seine Körperhaltung beachtlich zu ändern, und sich einerseits mit dem Oberkörper weit nach vorne zu beugen, andererseits aber auch das Bein entsprechend anzuwinkeln. Dies fällt insbesondere älteren Personen oder Personen mit Mobilitätseinschränkungen oft schwer. Insbesondere gestaltet es sich oft schwer, das Gestrickteil beispielsweise über die Ferse zu ziehen, da das Gestrickteil mitunter etwas umständlich zu greifen ist respektive der erforderliche Zug nicht aufgebracht werden kann. Häufig ist es dann erforderlich, beim Anziehen Unterstützung durch eine zweite Person zu erhalten, die den Strumpf anzieht. Auch für diese Person ist es mitunter schwierig, den Strumpf oder die Strumpfhose in die Tragposition zu bringen. Ähnlich verhält es sich bei einem Armstrumpf, wenngleich in diesem Fall die Körperposition nicht derart gravierend zu verändern ist, wie beim Anziehen eines Beinbekleidungsstücks.

Die Probleme verschärfen sich noch, wenn das Gestrickteil mit einer kompressiven Funktion versehen ist, wenn es sich also um ein kompressives Gestrickteil handelt. In diesem Fall ist in das Grundgestrick des Gestrickteils, das aus wenigstens einem Gestrickfaden gestrickt wird, üblicherweise wenigstens ein elastischer Faden, zumeist als Schussfaden, eingebracht, der dem Gestrickteil die kompressive Eigenschaft verleiht. Hieraus resultiert ein mitunter für eine einzelne Person nicht zu überwindendes Problem beim Anziehen, wenn nämlich das kompressive Gestrickteil insbesondere über die Ferse zu ziehen ist, resultierend aus der Geometrie des Fußes im Fersenbereich. Auch eine Hilfsperson hat hiermit oft große Probleme.

Der Erfindung liegt damit das Problem zugrunde, ein demgegenüber verbessertes Gestrickteil anzugeben.

Zur Lösung dieses Problems ist bei einem Gestrickteil der eingangs genannten Art erfindungsgemäß vorgesehen, dass an der Innenseite des Beinabschnitts wenigstens ein manuell greifbares Ziehelement vorgesehen ist Das erfindungsgemäße Gestrickteil ist mit wenigstens einem an der Innenseite des Beinabschnitts vorgesehenen Ziehelement versehen, das von einer Person beim Anziehen des Gestrickteils gegriffen werden kann, und an dem beim Anziehen entsprechend kräftig beispielsweise in Längsrichtung des Beins gezogen werden kann. Dieses Griffteil ermöglicht es nun der Person, sei es die das Beinkleid tragende Person selbst, sei es eine Hilf- oder Pflegesperson, das Gestrickteil deutlich einfacher anlegen zu können. Denn durch Greifen des Ziehelements kann ein größerer Zug längs des Beins aufgebracht werden, so dass das Gestrickteil besser entlang des Beins gezogen werden kann.

Das Ziehelement befindet sich an der Innenseite des Beinabschnitts, und dort bevorzugt an einer Längsposition, die vom oberen Rand des Beinabschnitts, der am weitesten längs des Beins gezogen wird, und dem unteren Rand des Beinabschnitts, der sich entweder bis zum Fußgelenk oder über das Fußgelenk hinaus bis zur Ferse erstreckt, beabstandet ist. Denn üblicherweise ist das schlauchförmige Gestrickteil, das als Rundgestrick oder als Flachgestrick gestrickt sein kann, im Durchmesser variierend ausgeführt, wobei sich üblicherweise der Durchmesser vom unteren Rand im Bereich des Fußgelenks oder der Ferse zum oberen Rand hin deutlich erweitert. Das heißt dass der Beinabschnittsbereich mit größerem Durchmesser problemlos über den schmäleren Beinbereich gezogen werden kann, aber auch über die Ferse, während es beim Überziehen des schmäleren Beinabschnittsbereichs Problemen kommen kann, resultierend aus dem geringen Durchmesser im Vergleich zu den gegebenen anatomischen Gegebenheiten sowie der sich dann ergebenden Reibung des Gestrickteils am Körperteil. Befindet sich nun das wenigstens eine Ziehelement in einem Bereich näher zum unteren Ende des Beinabschnitt als zum oberen Ende, so kann durch Ziehen am Ziehelement unmittelbar im beim Anlegen problematischen Beinabschnittsbereich der Längszug aufgebracht werden, das heißt, dass unmittelbar letztlich am schwierig anzuziehenden Beinabschnittsbereich gezogen wird und demzufolge der Zug größer ist, als wenn nur am oberen Ende des Beinabschnitts gezogen werden würde, resultierend in einer entsprechenden Dehnung des gesamten Beinabschnitts.

Durch die Anordnung des wenigstens einen, manuell greifbaren Ziehelements an der Innenseite des Beinabschnitts des Gestrickteils, gleich wie dieses nun konkret ausgeführt wird, kann demzufolge das Anziehen des Gestrickteils deutlich vereinfacht werden, und zwar sowohl in dem Fall, dass die Person selbst das Gestrickteil anziehen möchte, als auch in dem Fall, dass einer Person das Gestrickteil von einer zweiten Person angezogen wird. Dabei kann es sich wie ausgeführt bei dem Gestrickteil entweder um ein handelsübliches Gestrickteil handeln, beispielsweise einen einfachen Strumpf oder eine einfache Strumpfhose oder dergleichen, also ein Gestrickteil ohne eine spezifische, insbesondere kompressive Funktion. Gleichermaßen kann es sich aber auch um ein kompressives Gestrickteil handeln, beispielsweise einen Kompressionsbeinstrumpf, wobei ein solches kompressives Gestrickteil insbesondere gemäß den Vorschriften der deutschen Industrienorm DIN 58133 (Medizinische Kompressionsstrümpfe) ausgeführt ist.

Dabei kann es sich bei dem erfindungsgemäßen Gestrickteil ebenfalls um ein solches mit einem Fußabschnitt, der an den Beinabschnitt anschließt, handeln, wobei in einem solchen Fall der Fußabschnitt bis kurz über die Ferse läuft und unterhalb des Fußgelenks endet, woran sich dann der Beinabschnitt anschließt. Es kann sich aber auch um ein Gestrickteil nur umfassend einen Beinabschnitt handeln, der je nach Ausgestaltung oberhalb des Fußgelenks oder unterhalb des Fußgelenks im Bereich der Ferse endet. Entsprechend kann auch ein Armstrumpf, welcher nicht Teil der Erfindung ist, nur aus einem Armabschnitt bestehen, der sich bis zum Handgelenk oder etwas über das Handgelenk erstreckt, jedoch den Handteller und die Finger nicht einfasst. Alternativ kann der Armstrumpf auch mit einem Handabschnitt versehen sein, der dann nur den Handteller einfasst, oder zusätzlich auch die Finger.

Denkbar ist es, dass nur ein Ziehelement vorgesehen ist, das ringförmig um den Innenumfang des Beinabschnitts umlaufend ausgeführt ist. Dieses ringförmige Ziehelement ist mit dem Beinabschnitt am einen Ende verbunden und liegt ansonsten frei, so dass es problemlos gegriffen werden kann. Es ist als geschlossener Ring ausgeführt, was dahingehend vorteilhaft ist, als ein Längszug über einen großen Teil des Umfangs bis hin zum gesamten Umfang beim Ziehen an dem Ziehelement auf den anschließenden Beinabschnittsbereich aufgebracht werden kann. Alternativ zur ringförmigen Ausführung eines Ziehelements kann auch nur ein lokales Ziehelement, oder vorzugsweise zwei am Innenumfang einander gegenüberliegend angeordnete lokale Ziehelemente vorgesehen sein. Auch das oder die lokalen Ziehelemente sind mit einem Ende am Innenumfang des Beinabschnitts angeordnet und fixiert, während das Ziehelement ansonsten frei liegt und daher problemlos gegriffen werden kann. Mit einem solchen lokalen, quasi laschenartigen Ziehelement kann nur ein lokaler Zug ausgeübt werden, der aber oft bereits ausreichend ist, das Anziehen zu vereinfachen, insbesondere wenn zwei einander am Innenumfang gegenüberliegend positionierte Ziehelemente vorgesehen sind.

Dabei sind in Bezug auf die Ausgestaltung eines Ziehelements unterschiedliche Varianten denkbar. Gemäß einer ersten Variante kann das oder können die Ziehelemente gestrickte Elemente sein. Das heißt, dass, wie auch das Gestrickteil mit seinem gestrickten Grundgestrick selbst, auch das oder die Ziehelemente Gestricke sind, bestehend aus mit wenigstens einem Gestrickfaden gestrickten Grundgestrick. Da die Ziehelemente nur wenige Zentimeter lang sind, kommt es beim Ziehen an dem oder den Ziehelementen zu keiner nennenswerten Dehnung des Ziehelementgestricks, so dass der Zug quasi unmittelbar in das eigentliche Beingestrick eingebracht wird.

Alternativ zur Ausführung des der der Ziehelemente als gestrickte Ziehelemente ist es auch denkbar, dass das oder die Ziehelemente aus einem flexiblen, flächigen Material, insbesondere einem Kunststoffmaterial, sind. In diesem Fall wird kein Gestrick verwendet, sondern ein Flächenmaterial, insbesondere in Form einer Kunststofffolie oder Ähnliches, welches Flächenmaterial in geeigneter Weise am Innenumfang des Beinabschnitts befestigt ist. Dieses Flächenmaterial ist insbesondere in Längsrichtung des Beinabschnitts wenig bis kaum elastisch, so dass beim Ziehen an diesem Material keine nennenswerte Dehnung einsetzt, sondern auch hier wiederum der Zug fast unmittelbar in das Beinabschnittsgestrick eingebracht wird.

Ist ein oder sind mehrere gestrickte Ziehelemente vorgesehen, so sieht eine besonders vorteilhafte Weiterbildung der Erfindung vor, das oder die gestrickten Ziehelemente einstückig mit dem Beinabschnitt zu stricken. Das heißt, dass das oder die Ziehelemente beim Stricken des Beinabschnitt unmittelbar mitgestrickt werden. Ein erfindungsgemäßes Gestrickteil wird entweder auf einer Rundstrickmaschine als Rundgestrick unter Verwendung wenigstens eines Gestrickfadens gestrickt, oder auf einer Flachstrickmaschine als Flachgestrick ebenfalls unter Verwendung wenigstens eines Gestrickfadens. Durch entsprechende Steuerung kann nun ohne weiteres das oder können die Ziehelemente unmittelbar an den zu strickenden Beinabschnitt angestrickt werden. Denkbar ist es beispielsweise, den Beinabschnitt am oberen oder unteren Ende beginnend ein Stück weit zu stricken und sodann zur Bildung des oder der Ziehelemente die Strickrichtung quasi umzukehren und ein Stück weit, je nach gewünschter Länge des oder der Ziehabschnitte, wieder zurückzustricken, so dass sich quasi eine zweite Gestricklage im Ziehelement bildet, die sodann in einen Umkehrpunkt wieder mit dem Grundgestrickt verstrickt wird, woraufhin dann der Rest des Beinabschnitts bis zu seinem anderen Ende gestrickt wird. Dies ist lediglich ein Beispiel für eine Möglichkeit, das oder die Ziehelemente einstückig beim Herstellen des Beinabschnitts respektive des Gestrickteils stricktechnisch auszubilden.

Alternativ ist es auch denkbar, ein oder mehrere separate gestrickte Ziehelemente zu verwenden, die also separat gestrickt sind. Diese sind lediglich fest am Innenumfang des Beinabschnitts zu befestigen, was entweder durch Annähen oder Ankleben an bzw. auf der Innenseite des Beinabschnitts erfolgt. In dieser Weise, also durch Annähen oder Ankleben, kann auch das oder können die nicht gestrickten, aus einem flexiblen flächigen Material bestehenden Ziehelemente am Beinabschnitt befestigt werden. Dabei ist es vorteilhaft, wenn das oder die gestrickten Ziehelemente, seien sie einstückig mit dem Beinabschnitt verbunden, seien sie separat angenäht oder angeklebt, aus einem dünneren Faden gestrickt sind als das eigentliche Grundgestrick. Dies führt dazu, dass die Dicke des Ziehelementgestricks geringer sein kann als die Dicke des eigentlichen Grundgestricks des Beinabschnitts.

Nachdem wie beschrieben das oder die Ziehelemente quasi frei beweglich am Innenumfang angeordnet sind, tragen entsprechend dünn gestrickte Ziehelemente kaum auf, wenn das Gestrickteil in der Tragstellung ist. Dabei ist es denkbar, mit einem dünneren Strickfaden sowohl bei einstückiger Ausbildung des oder der Ziehelemente am Beinabschnitt zu arbeiten, es ist lediglich für das Stricken des oder der Ziehelemente ein Fadenwechsel im ansonsten kontinuierlichen Strickprozess erforderlich. Separat gestrickte Ziehelemente können ohnehin aus einem dünnen Strickfaden gestrickt werden. Aber auch bei Verwendung eines Flächenmaterials ist es zweckmäßig, wenn dieses dünner ist als das Grundgestrick des Beinabschnitts, so dass auch dieses nicht oder kaum aufträgt. Dies ist bei Verwendung insbesondere eines Folienmaterials ohne weiteres möglich.

Wie beschrieben kann das erfindungsgemäße Strickteil als reines Bekleidungsstück ausgeführt sein, ohne eine spezifische Funktionsausrüstung. Erfindungsgemäß kann aber zumindest der Beinabschnitt zumindest abschnittsweise kompressiv ausgeführt sein. Das heißt, dass das Gestrickteil, zumindest abschnittsweise, kompressive Eigenschaften aufweist, insbesondere gemäß der in DIN 58133 definierten Vorgaben und Parameter. Das heißt, dass der Beinabschnitt entweder über einen Teil seiner Länge oder über seine gesamte Länge eine kompressive Eigenschaft aufweist, mithin also einen relativ hohen Stützdruck auf das darunter liegende Gewebe ausübt. Ist das Gestrickteil zusätzlich mit einem Fußabschnitt versehen, so kann die kompressive Eigenschaft auch in diesem Bereich gegeben sein, was aber nicht zwingend ist. Die Kompression des Gestrickteils kann, wie beispielsweise in DIN 58133 oder der vergleichbaren Gütesicherung RAL-GZ 387/1 "Medizinische Kompressionsstrümpfe" des Deutschen Instituts für Gütesicherung und Kennzeichen e.V. unter Verwendung eines entsprechenden Messgeräts ermittelt werden. Hierfür wird bevorzugt das Prüfgerät "HOSY" bzw. "HOSYcan", das insbesondere für die Kompressionsdruckmessung an Kompressionstextilien, insbesondere medizinischen Kompressionstextilien dient, des Hohenstein Textile Testing Institute GmbH & Co. KG verwendet.

Die kompressive Eigenschaft wird in an sich bekannter Weise durch Einbringen eines elastischen Fadens in das Grundgestrick des Gestrickteils erzeugt. Üblicherweise wird der elastische Faden als Schussfaden eingebracht. Wie bereits beschrieben, ergeben sich insbesondere bei Ausführung des Gestrickteils als Kompressionsgestrick große Probleme beim Anziehen aufgrund der kompressiven Eigenschaften. Denn das Gestrickteil wird in der Tragstellung umfangsmäßig gedehnt, wobei dieser Dehnung durch den elastischen Faden ein Widerstand entgegengesetzt wird, worüber der Druck erzeugt wird. Das heißt, dass im unbelasteten Zustand der Durchmesser des Gestrickteils insbesondere in dem Beinabschnittsbereich,

der über dünnere Beinbereiche gezogen wird, beachtlich klein, so dass es bereits sehr frühzeitig beim Anziehen zu einer hohen Reibung kommt, die durch den Längszug überwunden werden muss. Ein großes Problem ergibt sich auch im Falle eines Beingestrickteils, wenn das Gestrickteil mit dem einen kleineren Durchmesser aufweisenden Abschnitt über die Ferse zu ziehen ist, da der Fußbereich mit der Ferse relativ breit ist, verglichen mit dem ungedehnten Durchmesser des Gestrickteilabschnitts. Insbesondere bei einem kompressiven Gestickteil zeigen sich die beachtlichen Vorteile der erfindungsgemäßen Anordnung des oder der Ziehelemente. Denn mithilfe des oder der Ziehelemente kann ein großer Zug auf das Gestrickteil in Längsrichtung ausgeübt werden, der ein leichteres Ziehen über beispielsweise die Ferse respektive entlang des Beins ermöglicht.

Ist das Ziehelement ringförmig um den Umfang verlaufend ausgeführt, so besteht einerseits die Möglichkeit, das Ziehelement nicht kompressiv auszuführen, also lediglich aus einem Gestrickfaden zu stricken oder aus einem in Umfangsrichtung nicht elastischen Flächenmaterial auszuführen. Erfindungsgemäß ist dieses ringförmig umlaufende Ziehelement kompressiv auszuführen, das heißt, dass auch dieses Ziehelement selbst kompressive Eigenschaften aufweist, nicht nur der Beinabschnitt.

Diese kompressive Eigenschaft in Umfangsrichtung kann einem gestrickten ringförmigen Ziehelement wiederum durch Einbringen eines elastischen Fadens oder Kompressionsfadens verliehen werden, beispielweise durch Einbringen als Schussfaden oder durch maschenbildendes Verstricken mit dem Grundgestrickfaden. Im Fall eines Flächenmaterials kann ein entsprechend zumindest in Umfangsrichtung elastisches Material respektive Kunststoffmaterial verwendet werden, das der Umfangsdehnung einen entsprechenden Widerstand entgegensetzt.

Ist ein kompressives ringförmiges Ziehelement vorgesehen, so kann sowohl das ringförmige Ziehelement als auch der Beinabschnitt im Überlappungsbereich mit dem Ziehelement kompressiv sein. Das heißt, dass sowohl der Beinabschnitt als auch das Ziehelement kompressive Eigenschaften aufweisen. Beide überlappen sich in einem Überlappungsbereich, das heißt, dass dort lokal sowohl seitens des Ziehelements als auch des Beinabschnitts eine Kompression gegeben ist. Beide Kompressionen überlagern sich demzufolge zu einer Gesamtkompression im Überlappungsbereich. Im Überlappungsbereich liegt dann lokal eine höhere Kompression als in daran anschließenden Bereichen, in denen die Kompression nur durch den Beinabschnitt erzeugt wird, vor. Das heißt, dass hierüber vorteilhaft lokal eine Kompressionserhöhung durch Überlagerung der Basiskompression seitens des Beinabschnitts mit der Kompression des Ziehelements erfolgt.

Dabei kann das kompressive Ziehelement und der im Überlappungsbereich kompressive Beinabschnitt zumindest näherungsweise gleich stark kompressiv sein. Das heißt, sie weisen fast oder vollständig gleiche kompressive Eigenschaften auf. Unter "näherungsweise gleich stark kompressiv" wird auch ein Kompressionsunterschied bis zu maximal +/- 10 % verstanden. Alternativ ist es denkbar, dass sich die kompressiven Eigenschaften von Ziehelement und Beinabschnitt unterscheiden, also deutlich hier voneinander abweichen Hierüber kann in einem weiten Spektrum die Gesamtkompression im Überlappungsbereich variiert werden. Dies gilt sowohl bei einstückig angestricktem Zielelement als auch bei separat gestricktem Ziehelement, da jeweils mit einem weniger oder stärker kompressiven elastischen Faden, verglichen zu dem elastischen Faden des Grundgestricks des Beinabschnitts, gearbeitet werden kann. In gleicher Weise kann natürlich auch bei Verwendung eines zumindest in Umfangsrichtung elastischen Flächenmaterials durch Wahl seiner Elastizität eine Variation der Gesamtkompression im Überlappungsbereich erreicht werden.

Besonders bevorzugt ist es dabei, wenn das kompressive ringförmige Ziehelement im Bereich B oder B1 gemäß DIN 58133 angeordnet ist. DIN 58133 definiert für Kompressionsstrümpfe (hierunter fallen sowohl einzelne Strümpfe als auch Strumpfhosen) spezifische Positionen entlang des Beinabschnitts, über die ein anzustrebender Druckverlauf längs des Beinabschnitts definiert werden kann. An den Positionen B oder B1 ist üblicherweise ein höherer Kompressionsdruck gefordert, als in benachbarten Bereichen, wobei die Position B sehr nahe am Fußgelenk, nämlich an der Fessel ist, während die Position B1 etwas weiter davon zum Knie hin beabstandet ist. Im Bereich B wird zu medizinischen oder therapeutischen Zwecken üblicherweise der höchste Kompressionsdruck gefordert. Dieser kann nun durch Überlagerung der Einzelkompressionsdrücke des Beinabschnitts und des ringförmigen Ziehelements vorteilhaft entsprechend hoch ausgelegt werden, mithin also der entsprechende Gradient entlang des Beinabschnitts ausgebildet werden.

Ein beachtlicher Vorteil der Anordnung des Ziehelements in diesem B- oder B1-Bereich ist ferner darin zu sehen, dass sich zwar in der Tragstellung aufgrund der Einzeldrucküberlagerung ein Gesamtdruck ergibt, der größer ist als der Basisdruck, der nur über den kompressiven Beinabschnitt in diesem Überlappungsbereich erzeugt werden würde. Da die Überlappung aber erst in der Tragstellung gegeben ist, nicht aber beim Anziehen, da hierbei ja das Ziehelement noch frei liegt und gegriffen und gezogen wird, der Beinabschnitt jedoch noch nicht in die Tragstellung darüber gezogen ist, wird der Anziehvorgang im Hinblick auf den sich in der Tragstellung einstellenden, deutlich erhöhten Gesamtdruck vereinfacht. Denn wenn ein derart hoher Gesamtdruck allein über den Beinabschnitt lokal erzeugt werden würde, wäre dieser deutlich weniger dehnbar und wäre noch schwieriger anzuziehen. Im Endeffekt kann durch diese Einzeldrucküberlagerung in Bezug auf den Überlappungsbereich ein Kompressionsdruck eingestellt werden, der im Tragzustand quasi mindestens eine Kompressionsklasse (gemäß DIN 58133, die spezifische Kompressionsklassen definiert) höher liegt als die Kompressionsklasse, der dem nur über den kompressiven Beinabschnitt gegebene Basisdruck entspricht.

Insbesondere bei einem langen Gestrickteil respektive einem langen Beinabschnitt ist es zweckmäßig, wenn längs des Beinabschnitts an wenigstens einer Innenseitenlängsposition wenigstens ein weiteres Ziehelement vorgesehen ist. Das heißt, dass der Beinabschnitt über seine Länge gesehen an wenigstens zwei Längspositionen oder Längsebenen mit jeweils einem oder mehreren Ziehelementen ausgerüstet ist. Dabei kann es sich um ein beliebiges Ziehelement wie vorstehend beschrieben handeln, also um ein gestricktes und beispielsweise einstückig angestricktes Ziehelement oder mehrere solcher Ziehelemente, oder um ein aus einem Flächenmaterial gefertigtes Ziehelement etc. Die Anordnung mehrerer solcher Ziehelemente an verschiedenen Längspositionen ermöglicht auf vorteilhafte Weise ein quasi stufenweises Hochziehen, da definiert z.B. an zwei verschiedenen Längspositionen gezogen werden kann. Handelt es sich bei dem Gestrickteil beispielsweise um einen Beinstrumpf, der sich bis zum Oberschenkel erstreckt, so kann zunächst am ersten, dem unteren Ende näheren Ziehelement der Beinstrumpf in eine Tragposition in Bezug auf den unteren Bereich, der einen Teil des Unterschenkels einfasst, gezogen werden, wonach über das oder die Ziehelemente an der zweiten Längsposition der Beinstrumpf in die Tragstellung bis über das Knie gezogen wird, woraufhin durch Greifen am oberen Rand sodann der letzte Beinabschnittsbereich in die Tragstellung am Oberschenkel gezogen wird. Es ist also ein sukzessives, schrittweises Längsziehen nur bestimmter Beinabschnittsbereiche über die einzelnen Ziehelemente an den unterschiedlichen Längspositionen möglich. Da hierüber jeweils lokal ein direkter Längszug bestmöglich in das Gestrick eingebracht werden kann, kann das Anziehen hierüber deutlich vereinfacht werden.

Wie beschrieben, liegt in der Tragstellung das oder liegen die Ziehelemente unterhalb des Beinabschnitts, so dass in diesem Bereich quasi eine Lagendoppelung gegeben ist. Um zu vermeiden, dass sich diese in der Tragstellung übermäßig abzeichnet, ist es denkbar, an der Innenseite des Beinabschnitts zumindest abschnittsweise eine die Dicke des Gestricks erhöhende Polsterung einzustricken. Das heißt, dass die Innenseite zusätzlich beispielsweise mit einer Plüschlage ausgerüstet ist, das heißt, dass das Grundgestrick an der Innenseite als Plüschlage gestrickt wird. Diese Polsterung oder der Plüsch erstreckt sich bis nahe an den Rand des Ziehelements, so dass sich die Lagendoppelung durch das Ziehelement über diese Polsterung zumindest teilweise ausgleichen lässt. Diese Polsterung oder Plüschlage kann sich, quasi anschließend an das Ziehelement, nur über einen kürzeren Längsabschnitt des Beinabschnitts erstrecken, oder über dessen gesamte verbleibende Länge. Natürlich kann zu beiden Seiten des Ziehelements, beispielsweise des ringförmigen Ziehelements, eine solche Polsterung vorgesehen werden. In der Tragstellung bildet sich dann keine oder nur eine kaum sichtbare Kante am Übergang des doppelten Bereichs zum einfachen, nur durch den gepolsterten Beinabschnitts gebildeten Bereich aus.

Eine zweckmäßige Weiterbildung der Erfindung sieht vor, dass an der Innenseite des Beinabschnitts oder am Ziehelement wenigstens eine die Lage einer in der Grundstellung eingestülpten Ferse oder Handabschnitts anzeigende optische Markierung vorgesehen ist. In der Grundstellung, in der das Gestrickteil vor dem Anziehen vorliegt, ist das Gestrickteil eingestülpt, das heißt, dass der Beinabschnitt ausgehend von der nicht eingestülpten Form, in der die Gestrickaußenseite außen und die Gestrickinnenseite innen angeordnet ist, abschnittsweise umgestülpt ist, so dass sich letztlich zwei übereinanderliegende Lagen ergeben. Ist das Gestrickteil mit einem Fußabschnitt versehen, so befindet sich der Fußabschnitt im Inneren dieser eingestülpten Anordnung. Der Fußabschnitt weist eine spezifische Geometrie auf. Am Fußabschnitt ist die Ferse ausgeformt wie auch, wenn die Fußspitze geschlossen ist, dort eine der Zehenform entsprechende Spitzengeometrie ausgeformt ist.

Es ist natürlich erforderlich, das umgestülpte Gestrickteil mit der richtigen Fußabschnittsausrichtung beim Einschlüpfen mit dem Fuß zu positionieren, damit der Fuß formkorrekt in den Fußabschnitt eintaucht.

Da der Fußabschnitt in dieser Grundstellung eingestülpt ist, also nicht sichtbar ist, sieht die Erfindung die Anbringung einer optischen Markierung an der Innenseite des Beinabschnitts respektive am Ziehelement vor, über die der Nutzer sofort erkennen kann, in welche Position er den Beinstrumpf etc. zu bringen hat, damit er positionskorrekt einschlüpfen kann. Eine solche optische Markierung kann beispielsweise ein eingestrickter Faden sein oder ein farblicher Aufdruck oder Ähnliches. Geeignet ist jede Form von optischer Markierung, die ein einfaches Erfassen ermöglicht.

Weiterhin ist es denkbar, dass das Ziehelement farblich unterschiedlich zum Beinabschnitt ist. Dies ermöglicht es, das Ziehelement selbst respektive seine Position auf einfache Weise zu erkennen, insbesondere bei etwas schlechtem Licht oder bei verminderter Sehfähigkeit, da sich das Ziehelement farblich deutlich vom Grundgestrick unterscheidet.

Das Gestrickteil selbst kann, wie bereits beschrieben, in unterschiedlicher Form ausgeführt sein. Es kann sich um einen Wadenstrumpf, einen Halbschenkelstrumpf, einen Schenkelstrumpf oder eine Strumpfhose handeln, wobei gegebenenfalls ein an dem Beinabschnitt anschließender Fußabschnitt vorgesehen sein kann, aber nicht unbedingt vorgesehen sein muss. Ist ein solches Fußabschnitt vorgesehen, so kann dieser im Zehenbereich geschlossen sein, also die Zehen einhüllen, oder aber offen sein. In alternativen Beispielen, welche nicht nicht Teil der beanspruchten Erfindung sind, kann es sich bei dem Gestrickteil auch um einen Halbarmstrumpf oder einen Armstrumpf handeln, der gegebenenfalls einen an den Armabschnitt anschließenden Handabschnitt aufweisen kann, aber nicht muss. Auch dieser Handabschnitt kann geschlossen sein, also sowohl Handteller als auch die Finger einhüllen, oder offen sein, das heißt, dass die Finger nicht eingefasst werden.

Neben dem Gestrickteil selbst betrifft die Erfindung ferner ein Verfahren zum Anziehen eines Gestrickteils der vorstehend beschriebenen Art. Dieses Verfahren zeichnet sich dadurch aus, dass das sich in der Grundstellung befindliche Gestrickteil, in der der Beinabschnitt, mit seiner Innenseite nach außen weisend, umgestülpt und gegebenenfalls über den Fußabschnitt, sofern vorgesehen, gestülpt ist, durch Ziehen an dem wenigstens einen Ziehelement über den Fuß gezogen wird, wonach der Beinabschnitt entweder durch Greifen und Ziehen an einem Randabschnitt des Beinabschnitts weiter über das Bein in die Tragestellung gezogen wird, oder durch Greifen und Ziehen an wenigstens einem weiteren Ziehelement weiter über das Bein und anschließend durch Greifen und Ziehen an einem Randabschnitt des Beinabschnitts in die Tragestellung gezogen wird.

Weitere Vorteile und Einzelheiten der vorliegenden Erfindung ergeben sich aus den im Folgenden beschriebenen Ausführungsbeispielen sowie anhand der Zeichnungen. Dabei zeigen:
- Fig. 1: ein erfindungsgemäßes Gestrickteil in Form eines Wadenstrumpfs in der Grundstellung mit umgestülptem Beinabschnitt,
- Fig. 2: eine Seitenansicht des Gestrickteils aus Fig. 1,
- Fig. 3: das Gestrickteil aus Fig. 1 in der ausgezogenen Form,
- Fig. 4: das Gestrickteil aus Fig. 3 in einer Seitenansicht,
- Fig. 5: eine vergrößerte Teilansicht eines erfindungsgemäßen Gestrickteils im Bereich der Anordnung eines ringförmigen Ziehelements, das einstückig mit dem Beinabschnitt gestrickt ist,
- Fig. 6: eine Teilansicht eines erfindungsgemäßen Gestrickteils im Bereich eines am Beinabschnitt angeordneten Ziehelements, das als separates Ziehelement mit dem Beinabschnitt verbunden ist,
- Fig. 7: eine weitere Teilansicht eines erfindungsgemäßen Gestrickteils mit lokalem Ziehelement,
- Fig. 8: eine Seitenansicht eines Gestrickteils in Form eines langen Schenkelstrumpfs mit zwei an verschiedenen Längspositionen befindlichen Ziehelementen, und
- Fig. 9: eine Seitenansicht eines beispielhaften Gestrickteils in Form eines Armstrumpfs

Fig. 1 zeigt, wie auch die Seitenansicht gemäß Figur 2, ein erfindungsgemäßes Gestrickteil 1 in seiner umgestülpten Grundposition, das als Rundgestrick auf einer Rundstrickmaschine oder als Flachgestrick auf einer Flachstrickmaschine als einteiliges Getrickteil gestrickt ist. Es umfasst, siehe auch die das Gestrickteil 1 in der ausgezogenen Stellung zeigenden Figuren 3 und 4, einen schlauchförmigen Beinabschnitt 2 sowie einen an diesen unmittelbar anschließenden Fußabschnitt 3. Der Beinabschnitt 2 erstreckt sich bevorzugt über das Fußgelenk bis kurz vor die Ferse, woran sich dann der Fußabschnitt 3 anschließt. Dies ist beispielhaft über die gestrichelte Trennlinie 4 in Fig. 4 dargestellt. Am oberen Ende des Beinabschnitts 2 ist ein Bund 5 angestrickt, an dem unter anderem zum Anziehen des Gestrickteils 1 in Längsrichtung gezogen werden kann.

Bei dem Gestrickteil 1 handelt es sich beispielsweise um ein kompressives Gestrickteil, bei dem das den Beinabschnitt 2 und den Fußabschnitt 3 bildende, aus wenigstens einem Grundgestrickfaden gestrickte Grundgestrick zumindest abschnittsweise und zumindest im Beinabschnitt 2 mit einer kompressiven Eigenschaft ausgerüstet ist. Natürlich kann das gesamte Getrickteil 1 sowohl im Beinabschnitt 2 als auch im Fußabschnitt 3 kompressiv sein. Diese wird dadurch verliehen, dass in das Grundgestrick ein elastischer Faden, beispielsweise als Schussfaden, eingebracht wird, der der Dehnung in Umfangsrichtung einen Widerstand entgegensetzt, so dass auf das darunter liegende, übergriffene Gewebe ein Kompressionsdruck aufgebracht werden kann. Die Kompression des Gestrickteils 1 insbesondere im Beinabschnitt 2 (bzw. im Armabschnitt bei einem Armstrumpf) kann, wie beispielsweise in DIN 58133 oder der vergleichbaren Gütesicherung RAL-GZ 387/1 "Medizinische Kompressionsstrümpfe" des Deutschen Instituts für Gütesicherung und Kennzeichen e.V. angegeben, unter Verwendung eines entsprechenden Messgeräts ermittelt werden. Bevorzugt wird diese Messung mit dem Prüfgerät "HOSY" bzw. "HOSYcan", das insbesondere für die Kompressionsdruckmessung an Kompressionstextilien, insbesondere medizinischen Kompressionstextilien, verwendet wird, des Hohenstein Textile Testing Institute GmbH & Co. KG ermittelt werden. Dies gilt für alle beschriebenen Ausführungsbeispiele.

Für ältere Personen oder in ihrer Mobilität eingeschränkte Personen bereitet das Anziehen eines solchen Gestrickteils 1 respektive Strumpfs, insbesondere wenn dieser kompressiv ist, große Schwierigkeiten. Denn aufgrund der anatomisch gestrickten Grundform von Bein- und Fußabschnitt und dem sich ergebenden, im Durchmesser engen Übergangsbereich vom Bein- zum Fußabschnitt ist es mitunter schwierig, den Strumpf insbesondere über den Fersenbereich zu ziehen. Dieses Problem ist umso größer, wenn der Strumpf benachbart zum oder auch im Übergang zum Fußabschnitt 3 kompressive Eigenschaften aufweist.

Um das Anziehen zu erleichtern, ist an der Innenseite 6 des Beinabschnitts 2 wenigstens ein Ziehelement 7 angeordnet, das zum Längsziehen des Gestrickteils 1 dient. Die Figuren 1 und 2 zeigen das Gestrickteil 1 in der Grundstellung, in der sich das Gestrickteil vor dem Anziehen befindet. In dieser ist der Beinabschnitt 2 ist über den Fußabschnitt 3 gestülpt, so dass die Innenseite 6 des Beinabschnitts 2 außen liegt. In der gezeigten Grundform liegt das Ziehelement 7 frei, kann also problemlos mit zwei Händen gegriffen werden.

Das Ziehelement 7 ist hier als ringförmiges, umlaufendes Ziehelement 7 ausgeführt, das mit einem unteren Ende 8 fest an der Innenseite 6 des Beinabschnitts 3 befestigt ist, während das Ziehelement 7 ansonsten frei bzw. lose ist, wie in den Figuren 3 und 4 gezeigt, wo das Ziehelement 7 leicht nach innen geführt gezeigt ist.

Wie Fig. 1 zeigt, ist an der Außenseite des Ziehelements 7, das bevorzugt eine andere Farbe als der Beinabschnitt 2 und der Fußabschnitt 3 besitzt, eine optische Markierung 18, beispielsweise ein eingestrickter Faden oder ein Aufdruck oder dergleichen, vorgesehen. Diese optische Markierung 18 zeigt an, wo die Oberseite 9 des Fußteils 3 ist, so dass sich der Anwender hieran orientieren kann und das Gestrickteil 1 in eine korrekte Position relativ zum Fuß respektive Bein bringen kann. Denn wie die Figuren 1 - 4 zeigen, weist natürlich auch der Fußabschnitt 3 eine anatomisch, dem Fuß entsprechende Form auf, indem an ihm einerseits ein entsprechender Fersenabschnitt 10, andererseits ein entsprechender Zehenabschnitt 11 vorgesehen ist. Über diese optische Markierung 18 kann nun eine korrekte Positionierung relativ zum Fuß erfolgen, so dass mit dem Fuß korrekt in den Fußabschnitt 3 eingeschlüpft werden kann.

Im Rahmen des Anziehens wird, ausgehend von der umgestülpten Grundform gemäß der Figuren 1 und 2, das Gestrickteil 1 zunächst an dem ringförmigen Ziehelement 7 gegriffen und mit dem Fußabschnitt 3 über die Zehen und weiter über den Fuß gezogen. Insbesondere das Ziehen über die Ferse gestaltet sich häufig sehr schwierig, insbesondere wenn das Gestrickteil 1 kompressive Eigenschaften aufweist. Denn hierbei muss der in seinem Durchmesser deutlich reduzierte, untere Abschnitt des Beinabschnitts 2, der quasi an die in Fig. 4 gezeigte Trennlinie angrenzt, über die Ferse gezogen werden, die bekanntlich und wie Fig. 2 andeutet in der Seitenansicht relativ breit ist. Das heißt, dass das Gestrickteil 1 respektive der Beinabschnitt 2 in diesem Bereich stark gedehnt werden muss, was mitunter bei einem kompressivem Gestrick sehr schwierig ist.

Dadurch, dass am Beinabschnitt 2 jedoch das ringförmige Ziehelement 7 angeordnet ist, kann ein starker unmittelbarer Zug auf den unteren Bereich des Beinabschnitts 2 und über diesen auf den Fußabschnitt 3 in Längsrichtung ausgeübt werden, was das Ziehen über den Fersenbereich deutlich vereinfacht.

Wie insbesondere Fig. 4 zeigt, befindet sich das ringförmige Ziehelement 7 respektive grundsätzlich das oder die Ziehelemente (es können auch mehrere Ziehelemente vorgesehen sein) an einer Längsposition des Beinabschnitts 2, die in der Nähe des unteren Endes des Beinabschnitts, also im Bereich des bzw. benachbart zum Übergang zum Fußabschnitt 3, sofern ein solcher vorgesehen ist. Ist kein Fußabschnitt 3 vorgesehen, befindet sich das Ziehelement 7 in der Nähe bzw. benachbart zum unteren Rand des Beinabschnitts 2, also in der Nähe des im Durchmesser stark verringerten Abschnitts. Das Ziehelement 7 befindet sich demzufolge gerade in dem Bereich, der im Durchmesser sehr schmal ist, verglichen mit dem sich daran zum Bund 5 hin anschließenden sonstigen Bereich des Beinabschnitts 2, und der gerade sehr schwierig über die Ferse zu ziehen ist. Das heißt, dass über das Ziehelement 7 sehr gerichtet und unmittelbar in den entsprechenden Beinabschnittsbereich, der schwierig zum Überziehen ist, ein kräftiger Längszug eingebracht werden kann, was das Anziehen beachtlich vereinfacht.

Ist ausgehend von der in den Figuren 1 und 2 gezeigten Grundstellung der Fuß in den Fußabschnitt 3 eingeführt und demzufolge der untere Beinabschnittsbereich über die Ferse und das Fußgelenk gezogen, so wird der Bund 5 gegriffen und der restliche Beinabschnittsbereich des Beinabschnitts 2 hoch und über die Wade gezogen, bis der Strumpf vollständig hochgezogen ist und in der Tragstellung ist. In dieser überlappt der Beinabschnitt 2 nun mit seiner Innenseite 6 das Ziehelement 7, dieses liegt also zwischen dem Bein und dem Beinabschnittsgestrick.

Bei dem Ziehelement 7, das hier ringförmig ausgeführt ist, kann es sich um ein Ziehelement handeln, das, wie auch zumindest der Beinabschnitt 2, kompressive Eigenschaften aufweist, also einen Druck auf das übergriffene Gewebe ausübt.

Hierzu kann das Ziehelement 7 ebenfalls gestrickt sein und mit einem elastischen Faden versehen sein, der die Kompression bewirkt. Alternativ kann das Ziehelement 7 auch aus einem in Umfangsrichtung elastischen Flächenmaterial wie eine Kunststofffolie oder dergleichen bestehen, so dass auch hierüber ein entsprechender, radial nach innen wirkender Druck erzeugt werden kann. Ist auch der Beinabschnitt 2 kompressiv ausgerüstet, so überlappen sich im Überlappungsbereich, in dem also der Beinabschnitt 2 oberhalb des Ziehelements 7 liegt, die beiden kompressiven Abschnitte. Das heißt, dass dort eine Lagendoppelung gegeben ist, aus dem Ziehelement 7 und dem Beinabschnitt 2, sowie zwei separate Kompressionen, die sich überlagern. Es stellt sich dort ein Gesamtdruck eint, resultierend aus dem über das Ziehelement 7 ausgeübten Druck und dem über den Beinabschnitt 2 ausgeübten Druck.

Wie die Figuren 3 und 4 zeigen, ist das ringförmige Ziehelement 7 bevorzugt in einem gemäß DIN 58133 definierten B-Bereich (Fessel) angeordnet (alternativ kann es auch im B1-Bereich gemäß DIN 58133 angeordnet sein). In diesem B-Bereich ist, wenn es sich bei dem Gestrickteil 1 um einen Kompressionsstrumpf handelt, gemäß DIN 58133 der höchste Kompressionsdruck zu erzeugen. Ein entsprechender Druck kann nun auf einfache Weise durch Überlagerung der beiden Einzelkompressionen erzeugt werden, wobei der Druck in einem relativ breiten Bereich variiert werden kann. Denn je größer der über das Ziehelement 7 erzeugte zusätzliche Druckanteil ist, umso höher kann der lokale Gesamtdruck eingestellt werden. Das heißt, dass sich in der Tragstellung ein relativ hoher lokaler Gesamtdruck einstellt. Beim Anziehen jedoch wirkt sich dieser in der Tragstellung gegebene hohe Druck nicht nachteilig aus. Denn dadurch, dass beim Anziehen das Ziehelement 7 getrennt vom Beinabschnitt 2 ist, sie einander also nicht überlappen, ist beim Ziehen über die Ferse einerseits nur das Ziehelement 7 zu dehnen, andererseits erst im Anschluss daran der entsprechende Beinabschnittsbereich. Das heißt, dass jeweils nur die eine Lage zu dehnen ist, nicht aber die in der Tragstellung gegebene Doppellage mit dem deutlich höheren Gesamtdruck.

Fig. 5 zeigt eine Teilansicht eines erfindungsgemäßen Gestrickteils 1, wobei für gleiche Teile gleiche Bezugszeichen verwendet werden. Exemplarisch sei angenommen, dass es sich bei dem Gestrickteil 1 wiederum um einen Wadenstrumpf handelt. Alternativ kann es sich hierbei natürlich um ein andersartiges Gestrickteil wie einen Halbschenkelstrumpf, eine Strumpfhose oder einen Armstrumpf handeln, ohne oder mit Fuß- oder Handabschnitt.

Gezeigt ist eine Schnittansicht durch den Bereich, in dem das Ziehelement 7, hier wiederum ringförmig, angeordnet ist. Gezeigt ist einerseits der schlauchförmige Beinabschnitt 2, der aus einem Grundgestrick aus wenigstens einem Gestrickfaden besteht. Ist der Beinabschnitt 2 kompressiv, so ist zusätzlich ein elastischer Faden beispielsweise als Schussfaden eingebracht.

Bei dieser Ausgestaltung ist das Ziehelement 7 ebenfalls ein gestricktes Ziehelement 7, das einstückig an dem Beinabschnitt 2 mit seinem Ende 8 angestrickt ist. Dieses Anstricken als quasi frei hängender, flexibler und ringförmiger "Lappen" ist sowohl auf einer Rundstrick- als auch auf einer Flachstrickmaschine ohne weiteres möglich. Dabei ist das Ziehelement 7 entweder aus demselben Gestrickfaden wie der Beinabschnitt 2 gestrickt und gegebenenfalls ebenfalls durch Einbringen eines elastischen Fadens kompressiv ausgerüstet. Es ist aber auch denkbar, das Ziehelement 7 aus einem anderen, bevorzugt dünneren und gegebenenfalls andersfarbigen Gestrickfaden als dem Gestrickfaden des Beinabschnitts 2 zu stricken, so dass letztlich die Dicke des Ziehelements 7 etwas reduziert werden kann und es sich in der Tragstellung nicht allzu deutlich abzeichnet. Auch kann, wenn es kompressiv ausgelegt ist, in das Ziehelement 7 ein anderer elastischer Faden als in den Beinabschnitt 2 eingebracht werden, worüber auf einfache Weise der Kompressionsdruck des Ziehelements 7 variiert werden kann.

Um zu vermeiden, dass sich in der Tragstellung das Ziehelement 7, das vom Beinabschnitt 2 übergriffen ist, deutlich abzeichnet und sich eine entsprechende, leichte wulstförmige Erhebung ergibt, ist bei dem Ausführungsbeispiel gemäß Fig. 5 an der Innenseite 6 des Beinabschnitts 2 eine Polsterung 12 vorzugsweise in Form eines Plüschs respektive einer Plüschlage vorgesehen, die beim Stricken des Beinabschnitts 2 sogleich mit ausgebildet wird. Diese Polsterung 12 erhöht die Dicke des Beinabschnitts 2. Sie erstreckt sich, wie Fig. 5 zeigt, im gezeigten Beispiel zu beiden Seiten des Ziehelements 7 und schließt an dieses nahtlos oder mit geringem Abstand an. In der Tragstellung kompensiert nun diese Polsterung 12 den aus der Überlappung ergebenden doppellagigen Aufwurf, so dass sich keine oder nur unwesentlich eine entsprechende umlaufende Kante oder Wulst ausbildet.

Bei dem Ausführungsbeispiel gemäß Fig. 5 ist das Ziehelement 7 gestrickt und einstückig an den Beinabschnitt 2 angestrickt. Bei der Variante gemäß Fig. 6 ist das auch hier ringförmige Ziehelement 7 ein separates Element, das entweder aus einem Gestrickfaden gestrickt sein kann, gegebenenfalls auch über einen elastischen Faden kompressiv ausgerüstet sein kann, oder das aus einem in Umfangsrichtung elastischen, in Querrichtung jedoch möglichst rigiden Flächenmaterial, insbesondere Kunststoffmaterial, besteht. Dieses separate Ziehelement 7 ist nun über eine entsprechende Verbindung 13, die in Fig. 6 nur schematisch angedeutet ist, im Bereich des unteren Endes 8 des Ziehelements 7 fest mit dem schlauchförmigen Beinabschnitt 2 an dessen Innenseite 6 verbunden. Bei dieser Verbindung 13 kann es sich beispielsweise um eine Naht handeln, das heißt, dass das Ziehelement 7 angenäht ist. Alternativ kann es sich auch um eine Klebeverbindung handeln. Unabhängig davon ist die Verbindung 13 so auszulegen, dass über das Ziehelement 7 eine hohe Zugkraft auf den Beinabschnitt 2 aufgebracht werden kann.

Fig. 7 zeigt ein Ausführungsbeispiel eines erfindungsgemäßen Gestrickteils 1 in Form einer geschnittenen Teilansicht, bei dem als Ziehelement 7 ein lokales Ziehelement 7 angeordnet ist, das entweder als gestricktes Ziehelement 7 einstückig an der Innenseite 6 des schlauchförmigen Beinabschnitts 2 mit seinem unteren Ende 8 angestrickt ist, oder das als separates, gestricktes oder aus einem Flächenabschnitt bestehendes Ziehelement 7 über eine Verbindung 13, die hier exemplarisch nur gestrichelt dargestellt ist, an der Innenseite 6 des Beinabschnitts 2 befestigt ist. Bevorzugt sind zwei solcher lokaler Ziehelemente 7, die quasi als frei stehende Laschen ausgeführt sind, einander diametral gegenüberliegend am Innenumfang des Beinabschnitts 2 vorgesehen. Diese lokalen Ziehelemente 7 sind vorzugsweise seitlich offen, also als offene Laschen ausgeführt, was es ermöglicht, mit dem Finger in das laschen- oder doppellagige respektive ringförmige Ziehelement 7 eingreifen zu können und es so sehr gut manuell greifen und eine hohe Zugkraft aufbringen zu können.

Fig. 8 zeigt eine Ausgestaltung eines erfindungsgemäßen Gestrickteils 1 hier in Form eines langen Schenkelstrumpfs, wiederum umfassend einen Beinabschnitt 2 sowie einen daran angestrickten Fußabschnitt 3. Exemplarisch ist hier der Fußabschnitt 3 mit einem offenen Zehenende dargestellt.

Wiederum kann es sich bei dem Gestrickteil 1 um ein nicht kompressives oder ein kompressives Gestrickteil 1 handeln, wobei die Vorzüge der Anordnung des oder der Ziehelemente 7 natürlich insbesondere bei einem kompressiven Gestrickteil 1 gegeben sind. Bei dem in Fig. 8 gezeigten Ausführungsbeispiel ist wiederum an der Innenseite 6 des schlauchförmigen Beinabschnitts 2, bevorzugt im B-Bereich, ein erstes Ziehelement 7, hier wiederum exemplarisch ein ringförmiges Ziehelement 7, mit seinem unteren Ende 8 befestigt, beispielsweise einstückig mitgestrickt oder separat angenäht oder angeklebt, wie vorstehend beschrieben. An einer zweiten Längsposition entlang des Beinabschnitts 2 ist bei dieser Ausgestaltung ein weiteres Ziehelement 7`, auch hier wiederum exemplarisch ringförmig, mit seinem unteren Ende 8' vorgesehen, das bevorzugt natürlich in gleicher Weise wie das erste Ziehelement 7 mit der Innenseite 6 des Beinabschnitts 2 verbunden ist, also ebenfalls einstückig angestrickt ist oder als separates Ziehelement 7' angenäht oder angeklebt ist.

Diese Ausgestaltung mit an zwei Längspositionen respektive in zwei Längsebenen vorgesehenen Ziehelementen 7, 7' ermöglicht ein quasi mehrstufiges, optimales Anziehen des langen Schenkelstrumpfs. In der Grundstellung ist wiederum, ähnlich wie bei dem kürzeren Wadenstrumpf gemäß Fig. 1, der Beinabschnitt 2 über den Fußabschnitt 3 gestülpt. Ähnlich wie in Fig. 1 liegt das erste Ziehelement 7 am einen Ende frei und kann gegriffen werden, so dass der Fuß in den Fußabschnitt 3 eingeschoben respektive der Fußabschnitt 3 und das untere Ende des Beinabschnitts 2 über die Ferse gezogen werden können.

Im nächsten Schritt wird sodann das ebenfalls außenseitig frei liegende, weil ja mit umgestülpte zweite Ziehelement 7 gegriffen, was es ermöglicht, den Bereich des Beinabschnitts 2, der zwischen den beiden Ziehelementen 7 und 7' liegt, weiter über die Wade und über das Knie zu ziehen, das heißt, dass bezüglich dieses Beinabschnittsbereichs wiederum in optimaler Weise unmittelbar ein Längszug in das Gestrick eingebracht werden kann und dieser Bereich in die Tragstellung gebracht werden kann. Anschießend wird im letzten Schritt der Bund 5 gegriffen und sodann der endständige Bereich des Beinabschnitts 2 in die Endstellung über den Oberschenkel gezogen.

Selbstverständlich ist es denkbar, Ziehelemente 7, 7' auch in mehr als zwei Längspositionen vorzusehen, wie natürlich auch anstelle der ringförmigen Ziehelemente 7, 7'entsprechende lokale Ziehelemente 7, 7'vorgesehen werden können.

Auch hier, wie auch bei den Ausgestaltungen gemäß der Figuren 6 und 7, besteht natürlich die Möglichkeit, an der Innenseite 6 eine Polsterung 12 vorzusehen.

Fig. 9 zeigt schließlich ein Gestrickteil 1 in Form eines Armstrumpfs, welches nicht Teil der Erfindung ist, umfassend einen länglichen, schlauchförmigen Armabschnitt 14, mit einem oberen Ende mit einem ersten Bund 15 sowie einem unteren Ende hier mit einem zweiten Bund 16. Anstelle des zweiten Bunds 16 kann, wie gestrichelt dargestellt ist, auch ein Handabschnitt 17 an einstückig den Armabschnitt 14 angestrickt sein. Natürlich ist auch der Armabschnitt 14 wie gegebenenfalls auch der Handabschnitt 17 aus einem Grundgestrick aus wenigstens einem Gestrickfaden hergestellt und kann gegebenenfalls über einen elastischen Faden mit einer kompressiven Eigenschaft ausgerüstet werden.

Auch hier ist an der Innenseite des hier mit seiner Außenseite gezeigten Armabschnitts 14 ein Ziehelement 7, hier exemplarisch wiederum in Ringform, mit seinem unteren Ende 8 befestigt, wobei auch hier das Ziehelement 7 entweder einstückig angestrickt sein kann oder als separates, gestricktes oder flächenmaterialiges Ziehelement 7 angenäht oder angeklebt sein kann. Auch hier kann das Ziehelement 7 in gleicher Weise das Anziehen erleichtern, wie vorstehend zu den anderen Ausführungsformen beschrieben.

In der Grundstellung ist hier der in Fig. 9 rechts neben dem Ziehelement 7 gezeigte Armabschnittsbereich über den links des Ziehelements 7 gezeigten Armabschnittsbereich übergestülpt, so dass das Ziehelement 7 frei liegt und zum Überziehen gegriffen werden kann. Nach Ziehen über den Unterarm kann sodann der Bund 15 gegriffen und der restliche Armabschnittsbereich über den Oberarm gezogen werden. Auch hier kann das Ziehelement 7 eine optische Markierung 18 aufweisen, die die korrekte Orientierung des Gestrickteils 1 relativ zum Arm bzw. der Hand anzeigt, insbesondere wenn ein Handabschnitt 17 vorgesehen ist.

## Patentansprüche

1. Gestrickteil mit einem zumindest über einen Abschnitt eines Beins zu ziehenden Beinabschnitt (2), wobei in einer Tragstellung an der Innenseite (6) des einen Randabschnitt aufweisenden Beinabschnitts (2) wenigstens ein manuell greifbares Ziehelement (7, 7') zum Ziehen des Gestrickteils über den Abschnitt des Beins vorgesehen ist, wobei der Beinabschnitt (2) zumindest abschnittsweise kompressiv ausgeführt ist, wobei das Ziehelement (7, 7') ringförmig um den Umfang umlaufend ausgeführt ist, wobei sowohl das ringförmige Ziehelement (7, 7') als auch der Beinabschnitt (2) in einem Überlappungsbereich mit dem Ziehelement (7, 7') kompressiv ist, **dadurch gekennzeichnet, dass** das kompressive ringförmige Ziehelement (7, 7') an der Innenseite an einer Längenposition, die von einem oberen und einem unteren Rand des Beinabschnitts (2) beabstandet ist, angeordnet ist.

2. Gestrickteil nach Anspruch 1, **dadurch gekennzeichnet, dass** das oder die Ziehelemente (7, 7') gestrickte Elemente sind, oder dass das oder die Ziehelemente (7, 7') aus einem flexiblen, flächigen Material, insbesondere einem Kunststoffmaterial, sind.

3. Gestrickteil nach Anspruch 2, **dadurch gekennzeichnet, dass** das oder die gestrickten Ziehelemente (7, 7') einstückig mit dem Beinabschnitt (2) gestrickt sind, oder dass das oder die gestrickten Ziehelemente (7, 7') oder das oder die aus dem flexiblen flächigen Material bestehenden Ziehelemente (7, 7') am Beinabschnitt (2) angenäht oder angeklebt sind.

4. Gestrickteil nach einem der vorangehenden Ansprüche, **dadurch gekennzeichnet, dass** das kompressive Ziehelement (7, 7') und der im Überlappungsbereich kompressive Beinabschnitt (2) zumindest näherungsweise gleich stark kompressiv sind, oder dass sie unterschiedlich stark kompressiv sind.

5. Gestrickteil nach einem der vorangehenden Ansprüche, **dadurch gekennzeichnet, dass** das kompressive ringförmige Ziehelement (7, 7') im Bereich B oder B1 gemäß DIN 58133 angeordnet ist.

6. Gestrickteil nach einem der vorangehenden Ansprüche, **dadurch gekennzeichnet, dass** längs des Beinabschnitts (2) an wenigstens einer Innenseitenlängenposition wenigstens ein weiteres Ziehelement (7') vorgesehen ist.

7. Gestrickteil nach einem der vorangehenden Ansprüche, **dadurch gekennzeichnet, dass** an der Innenseite (6) des Beinabschnitts (2) zumindest abschnittsweise eine die Dicke des Gestricks erhöhende Polsterung (12) eingestrickt ist.

8. Gestrickteil nach einem der vorangehenden Ansprüche, **dadurch gekennzeichnet, dass** an der Innenseite (6) des Beinabschnitts (2) oder am Ziehelement (7, 7') wenigstens eine die Lage einer in der Grundstellung eingestülpten Ferse (10) anzeigende optische Markierung (18) vorgesehen ist.

9. Gestrickteil nach einem der vorangehenden Ansprüche, **dadurch gekennzeichnet, dass** das Ziehelement (7, 7') farblich unterschiedlich zum Beinabschnitt (2) ausgeführt ist.

10. Gestrickteil nach einem der vorangehenden Ansprüche, **dadurch gekennzeichnet, dass** es ein Wadenstrumpf, ein Halbschenkelstrumpf, Schenkelstrumpf oder eine Strumpfhose ist, gegebenenfalls umfassend ein an den Beinabschnitt (2) anschließendes Fußabschnitt (3), das geschlossen oder offen ist.

11. Verfahren zum Anziehen eines Gestrickteils nach einem der vorangehenden Ansprüche, **dadurch gekennzeichnet, dass** das sich in einer Grundstellung befindliche Gestrickteil (1), in der der Beinabschnitt (2), mit seiner Innenseite (6) nach außen weisend, umgestülpt ist, durch Ziehen an dem wenigstens einen Ziehelement (7) über den Fuß gezogen wird, wonach der Beinabschnitt (2) entweder durch Greifen und Ziehen an dem Randabschnitt (5) des Beinabschnitts (2) weiter über das Bein in die Tragestellung gezogen wird, oder durch Greifen und Ziehen an wenigstens einem weiteren Ziehelement (7') weiter über das Bein und anschließend durch Greifen und Ziehen an dem Randabschnitt (5) des Beinabschnitts (2) in die Tragestellung gezogen wird.

## Claims

1. Knitted fabric piece having a leg portion (2) which is to be pulled over at least a portion of a leg, wherein in a worn position, on the inside (6) of the leg portion (2) having a peripheral portion, is provided at least one manually grippable pulling element (7, 7') for pulling the knitted fabric piece over the portion of the leg, wherein the leg portion (2) is at least in portions embodied to be compressive, wherein the pulling element (7, 7') is embodied so as to encircle the circumference in an annular manner, wherein the annular pulling element (7, 7'), as well as the leg portion (3) in a region overlapping the pulling element (7, 7'), is compressive, **characterized in that** the compressive annular pulling element (7, 7') is disposed on the inside at a longitudinal position which is spaced apart from an upper and a lower periphery of the leg portion (2).

2. Knitted fabric piece according to Claim 1, **characterized in that** the pulling element, or pulling elements, (7, 7') is/are knitted elements, or **in that** the pulling element, or pulling elements, (7, 7') are made of a flexible, planar material, in particular a plastics material.

3. Knitted fabric piece according to Claim 2, **characterized in that** the knitted pulling element, or pulling elements, (7, 7') is/are knitted integrally with the leg portion (2), or **in that** the knitted pulling element, or pulling elements, (7, 7'), or the pulling element, or pulling elements, (7, 7') consisting of the flexible planar material, is/are sewn or adhesively bonded to the leg portion (2) .

4. Knitted fabric piece according to one of the preceding claims, **characterized in that** the compressive pulling element (7, 7') and the leg portion (2), which is compressive in the overlap region, are at least approximately equally intensively compressive, or **in that** they are dissimilarly intensely compressive.

5. Knitted fabric piece according to one of the preceding claims, **characterized in that** the compressive annular pulling element (7, 7') is disposed in the range B or B1 according to DIN 58133.

6. Knitted fabric piece according to one of the preceding claims, **characterized in that** at least one further pulling element (7') is provided on at least one inside longitudinal position along the leg portion (2).

7. Knitted fabric piece according to one of the preceding claims, **characterized in that** a padding (12) which increases the thickness of the knitted fabric is knitted at least into portions on the inside (6) of the leg portion (2).

8. Knitted fabric piece according to one of the preceding claims, **characterized in that** at least one optical marking (18), which indicates the position of an inverted heel (10) in the basic position, is provided on the inside (6) of the leg portion (2), or on the pulling element (7, 7').

9. Knitted fabric piece according to one of the preceding claims, **characterized in that** the pulling element (7, 7') is embodied so as to be dissimilar in colour to the leg portion (2).

10. Knitted fabric piece according to one of the preceding claims, **characterized in that** this is a half stocking, a half-length thigh stocking, a thigh stocking or a pantyhose, optionally comprising a foot portion (3) which adjoins the leg portion (2) and is closed or open.

11. Method for donning a knitted fabric piece according to one of the preceding claims, **characterized in that** the knitted fabric piece (1), which is in a basic position in which the leg portion (2), by way of its inside (6) pointing outwards, is inverted, is pulled over the foot by pulling on the at least one pulling element (7), whereupon the leg portion (2) is pulled further over the leg to the worn position either by gripping and pulling on the peripheral portion (5) of the leg portion (2), or is pulled further over the leg by gripping and pulling on the at least one further pulling element (7'), and subsequently pulled to the worn position by gripping and pulling on the peripheral portion (5) of the leg portion (2).

## Revendications

1. Pièce tricotée comprenant une portion de jambe (2) à enfiler au moins sur une portion d'une jambe, au moins un élément de traction (7, 7') qui peut être saisi manuellement étant prévu dans une position de port, du côté intérieur (6) de la portion de jambe (2) comportant une portion de bord, afin de tirer la pièce tricotée sur la portion d'une jambe, la portion de jambe (2) étant conçue pour être compressive au moins par portions, l'élément de traction (7, 7') étant conçu de manière à entourer annulairement la circonférence, l'élément de traction annulaire (7, 7') et la portion de jambe (2) étant compressifs dans une zone de chevauchement avec l'élément de traction (7, 7'), **caractérisée en ce que** l'élément de traction annulaire compressif (7, 7') est disposé du côté intérieur à une position longitudinale qui est espacée d'un bord supérieur et d'un bord inférieur de la portion de jambe (2) .

2. Pièce tricotée selon la revendication 1, **caractérisée en ce que** l'élément de traction ou les éléments de traction (7, 7') sont des éléments tricotés, ou **en ce que** l'élément de traction ou les éléments de traction (7, 7') sont en une matière flexible sensiblement bidimensionnelle, en notamment en une matière synthétique.

3. Pièce tricotée selon la revendication 2, **caractérisée en ce que** l'élément de traction tricoté ou les éléments de traction tricotés (7, 7') sont tricotés d'une seule pièce avec la portion de jambe (2), ou **en ce que** l'élément de traction tricoté ou les éléments de traction tricotés (7, 7') ou l'élément de traction tricoté ou les éléments de traction tricotés (7, 7') qui sont en une matière flexible sensiblement bidimensionnelle sont cousus ou collés sur la portion de jambe (2).

4. Pièce tricotée selon l'une des revendications précédentes, **caractérisée en ce que** l'élément de traction compressif (7, 7') et la portion de jambe (2) qui est compressive dans la zone de chevauchement sont compressives au moins de manière à peu près égale, ou **en ce qu'**ils sont compressifs avec des intensités différentes.

5. Pièce tricotée selon l'une des revendications précédentes, **caractérisée en ce que** l'élément de traction annulaire compressif (7, 7') est disposé dans la zone B ou B1 selon DIN 58133.

6. Pièce tricotée selon l'une des revendications précédentes, **caractérisée en ce qu'**au moins un autre élément de traction (7') est prévu le long de la portion de jambe (2) à au moins une position longitudinale latérale intérieure.

7. Pièce tricotée selon l'une des revendications précédentes, **caractérisée en ce qu'**un rembourrage (12) qui augmente l'épaisseur du tricot est tricoté au moins par portions du côté intérieur (6) de la portion de jambe (2) .

8. Pièce tricotée selon l'une des revendications précédentes, **caractérisée en ce qu'**au moins un marquage optique (18) qui indique la position d'un talon (10) rentré dans la position de base est prévu du côté intérieur (6) de la portion de jambe (2) ou sur l'élément de traction (7, 7').

9. Pièce tricotée selon l'une des revendications précédentes, **caractérisée en ce que** l'élément de traction (7, 7') est conçu dans une couleur différente de celle de la portion de jambe (2).

10. Pièce tricotée selon l'une des revendications précédentes, **caractérisée en ce qu'**il s'agit d'un bas mollet, d'un bas mi-cuisse, d'un bas cuisse ou d'un collant, comprenant éventuellement une portion de pied (3) qui est attenante à la portion de jambe (2) et qui est fermée ou ouverte.

11. Procédé d'enfilage d'une pièce tricotée selon l'une des revendications précédentes, **caractérisé en ce que** la pièce tricotée (1), qui est dans une position de base et dans laquelle la portion de jambe (2) est retournée de sorte que son côté intérieur (6) est tourné vers l'extérieur, est tirée sur le pied par traction sur au moins un élément de traction (7), puis la portion de jambe (2) est tirée davantage sur la jambe jusque dans la position de port par saisie et traction sur la portion de bord (5) de la portion de jambe (2) ou est tirée davantage sur la jambe par saisie et traction sur au moins un autre élément de traction (7'), puis jusque dans la position de port par saisie et traction sur la portion de bord (5) de la portion de jambe (2).
